# EUROPÄISCHE PATENTSCHRIFT

(11) **EP 3 257 981 B1**
(45) Veröffentlichungstag und Bekanntmachung des Hinweises auf die Patenterteilung: **15.05.2019**
(21) Anmeldenummer: 17162766.4
(22) Anmeldetag: 24.03.2017
(51) Int. Cl.: D01H 5/16

(54) **STRECKANLAGE FÜR TEXTILE FASERBÄNDER**
DRAFTING SYSTEM FOR TEXTILE FIBRES WEBS
INSTALLATION D'ÉTIRAGE POUR BANDES DE FIBRES TEXTILES

(30) Priorität: 24.05.2016 DE 102016109543
(43) Veröffentlichungstag der Anmeldung: 20.12.2017
(73) Patentinhaber: Trützschler GmbH & Co. KG, 41199 Mönchengladbach (DE)
(72) Erfinder: Lüstraeten, Britta, 47638 Straelen (DE); Berns, Jochen, Erkelenz (DE)

(56) Entgegenhaltungen:
- DE-A1-102008 000 920

## Beschreibung

Die Erfindung betrifft eine Streckvorrichtung für textile Faserbänder, aufweisend ein Streckwerk, das auf einem Ablagegehäuse aufgenommen ist, und aufweisend wenigstens eine seitliche Haube, die benachbart zum Streckwerk auf dem Ablagegehäuse angeordnet ist, und wobei die seitliche Haube mittels einer Gelenkanordnung über dem Ablagegehäuse aufklappbar aufgenommen ist.

Streckvorrichtungen können dazu verwendet werden, einzelne Faserbänder aus mehreren Kannen über eine sogenannte Gatteranordnung mit den Kannen zugeordneten Gattern einzuziehen, nebeneinander anzulegen, zu strecken, und anschließend zu einem neuen, einzigen Faserband zusammenzuführen, das vorzugsweise die gleichen Querschnittsabmessungen aufweist wie jedes einzelne der eingezogenen, mehreren Faserbänder. Zum Einziehen der Faserbänder werden Rechengatter oder angetriebene Gatterrollen verwendet, und es kann eine Vielzahl von einzelnen Kannen vorgelagert sein, aus denen die Faserbänder entnommen werden, um die Ausbringung der Streckanlage zu vergrößern.

Zur weiteren Effizienzsteigerung von Streckvorrichtungen ist es bekannt, beispielsweise zwei Streckvorrichtungen zu einer gemeinsamen Streckanlage zusammenzuführen, welche Komponenten der einzelnen Streckvorrichtungen gemeinsam nutzen. So ist es beispielsweise möglich, die Gatter der zwei Streckvorrichtungen auf eine gemeinsame Gatteranordnung zu reduzieren, ferner können periphere Einrichtungen wie beispielsweise eine Faserabsaugung oder dergleichen gemeinsam genutzt werden.

Eine weitere Effizienzsteigerung wird dadurch erreicht, dass den Streckvorrichtungen eine größere Anzahl von Kannen vorgelagert wird. Sind beispielsweise 16 Kannen vorgelagert, aus denen über die Gatteranordnung die einzelnen Faserbänder dem Streckwerk der Streckvorrichtung zugeführt werden, so muss die befüllte Kanne in der Streckvorrichtung sehr häufig gewechselt werden, bis schließlich die Faserbänder aus den bereitgestellten Kannen auslaufen und neue Kannen bereitgestellt werden müssen. Folgerichtig ergibt sich eine weitere Effizienzsteigerung einer Streckvorrichtung dadurch, dass die befüllbaren Kannen vergrößert werden.

Aufgrund konstruktiver Begrenzungen und der Weiterverwendung vorhandener Streckvorrichtungen zur Aufnahme kleinerer Kannen sind konstruktive Maßnahmen erforderlich, um die Streckvorrichtung so auszulegen, dass größere Kannen in der Streckvorrichtung befüllt werden können. Dabei sind mehrere Faktoren zur wirtschaftlichen Bereitstellung einer vergrößerten Streckvorrichtung zu berücksichtigen, insbesondere die verfügbaren Ausgangsmaterialien, aus denen eine Streckvorrichtung hergestellt wird. Weiterhin sind Aspekte wie die Transportfähigkeit der bis über 1,5 t wiegenden einzelnen Streckvorrichtung zu berücksichtigen, sodass eine einfache Größenskalierung einer bekannten Streckvorrichtung zur Befüllung kleinerer Kannen mit einem Durchmesser von beispielsweise 1000 mm grundsätzlich nicht möglich ist, um die Kannengröße einer Streckvorrichtung zu vergrößern. Das Ablagegehäuse bildet abweichend vom Bedeutungsinhalt eines Gehäuses zur Umschließung eines Volumens im Wesentlichen eine Platte, auf der das Streckwerk aufgenommen ist. Die Aufnahme des Streckwerkes erfolgt auf einer Oberseite des Ablagegehäuses, und auf der Unterseite des Ablagegehäuses befindet sich die Ablagekanne, die unter dem Ablagegehäuse eine Drehbewegung ausführt. Das Ablagegehäuse kann Verkleidungselemente umfassen, die auf der Oberseite der Plattensegmente angeordnet sind und sich insbesondere neben der Anordnung des Streckwerkes befinden. Da das Ablagegehäuse auch zur Aufnahme von elektrischen Leitungen, von Druckluftleitungen und dergleichen dient, bildet dieses folglich durchaus ein Gehäuse für die weiteren Komponenten der Streckvorrichtung. Eine seitliche Haube befindet sich bei bekannten Streckvorrichtungen, wie zum Beispiel in der Offenbarung DE102008000920A1 beschrieben, auf wenigstens einer Seite neben dem Streckwerk und dient zur Bildung eines verschließbaren Aufnahmeraumes von Versorgungseinrichtungen, beispielsweise einer Faserabsaugung und/oder von elektrischen Komponenten wie einer Steuerung und dergleichen.

Aufgabe der Erfindung ist die Weiterbildung einer Streckvorrichtung für textile Faserbänder, die zur Aufnahme einer vergrößerten Kanne zur Befüllung mit einem Faserband ausgebildet ist. Insbesondere soll dabei die Streckvorrichtung so weitergebildet werden, dass möglichst viele Komponenten von kleineren Streckvorrichtungen weiterverwendet werden können. Überdies sollen Ausgangsmaterialien berücksichtigt werden, die grundsätzlich einfach verfügbar sind.

Diese Aufgabe wird ausgehend von einer Streckvorrichtung für textile Faserbänder gemäß dem Oberbegriff des Anspruches 1 und ausgehend von einer Streckanlage gemäß Anspruch 12 mit den jeweils kennzeichnenden Merkmalen gelöst. Vorteilhafte Weiterbildungen der Erfindung sind in den abhängigen Ansprüchen angegeben.

Die Erfindung schließt die Lehre ein, dass ein Längenadapterteil auf dem Ablagegehäuse aufgenommen ist, wobei die seitliche Haube am Längenadapterteil mittels der Gelenkanordnung verschwenkbar und damit beweglich aufgenommen ist, und wobei die Gelenkanordnung an einer Vorderseite des Längenadapterteils angeordnet ist und wobei eine der Vorderseite gegenüberliegende Hinterseite des Längenadapterteils mit einer Hinterkante des Ablagegehäuses abschließt.

Die erfindungsgemäße Anordnung eines Längenadapterteils auf dem Ablagegehäuse ermöglicht auf vorteilhafte Weise die Verwendung einer einheitlichen Haube zur einseitigen oder beidseitigen Anordnung neben dem Streckwerk für unterschiedlich große Streckvorrichtungen, wobei die Verwendung der gleichen seitlichen Haube auch bei einer Verlängerung des Ablagegehäuses vorgesehen werden kann, sodass trotz der Verlängerung die Hinterseite des Längenadapterteils mit der Hinterkante des Ablagegehäuses abschließt. Konventionell ist die seitliche Haube an der Hinterkante des Ablagegehäuses beziehungsweise an einer zugeordneten Box aufgenommen, die sich an die Hinterkante des Ablagegehäuses rückseitig abschließt. Die Haube schließt im Schließzustand an ein Bauteil im vorderen Bereich des Ablagegehäuses an und wird das Ablagegehäuse zur Aufnahme größerer Ablagekannen verlängert, so besteht vorteilhaft die Möglichkeit, mit dem Längenadapterteil konventionell ausgestaltete Hauben auch für Streckvorrichtungen vorzusehen, die Ablagekannen mit unterschiedlichen Größen aufnehmen.

Erfindungsgemäß kann das Längenadapterteil so bemaßt sein, dass eine Verlängerung des Ablagegehäuses in Längsrichtung der Streckvorrichtung möglich wird, ohne konstruktive Änderungen an der seitlichen Haube vorzunehmen. Die Längsrichtung des Ablagegehäuses und damit der Streckvorrichtung entspricht dabei der Richtung, aus der die textilen Faserbänder dem Streckwerk auf dem Ablagegehäuse zugeführt werden. Werden beispielsweise Ablagekannen mit einem Durchmesser von 1200 mm in der Streckvorrichtung zur Befüllung aufgenommen und werden zwei Ablagekannen in Längsrichtung voreinander angeordnet, so vergrößert sich die Länge des Ablagegehäuses in Längsrichtung um ein entsprechendes Längenmaß gegenüber einer Steckvorrichtung, die zur Aufnahme und zur Befüllung von kleineren Ablagekannen ausgebildet ist. Unter Beibehaltung der geometrischen Ausgestaltung der seitlichen Haube und weiteren Auf- und Anbauteilen auf oder an dem Ablagegehäuse kann mittels der Verwendung des Längenadapterteils die Streckvorrichtung mit einer großen Anzahl von gleichen Komponenten aufgebaut werden, sodass die Streckvorrichtung modulartig ausgebildet ist und zur entsprechenden Aufnahme verschieden großer Ablagekannen dient.

Es ist bekannt, dass zur Unterstützung der Öffnungsbewegung der seitlichen Haube ein Haubenliftelement verwendet wird, das sich bei einer geschlossenen seitlichen Haube unterhalb der Haube befindet. Erfindungsgemäß ist ein solches Haubenliftelement am Längenadapterteil angeordnet, und wobei das Haubenliftelement am Längenadapterteil mit einer Endseite insbesondere gelenkig angeordnet ist.

An einer Hinterseite des Ablagegehäuses ist gemäß einer weiteren Ausgestaltung der Streckvorrichtung eine Box zur Aufnahme von Betriebseinrichtungen zum Betrieb der Streckvorrichtung angeordnet, wobei die Hinterseite des Längenadapterteils an die Box angrenzt. Ein besonderer Vorteil wird erreicht, wenn das Längenadapterteil an der Box mittels einer Schraubanordnung verschraubt ist. Beispielsweise weist das Längenadapterteil hierfür einen Rechteckrahmen und Stangenelemente auf, über die der Rechteckrahmen beabstandet zur Oberfläche des Ablagegehäuses an diesem aufgenommen ist. Der Rechteckrahmen selbst kann mit einer Schraubanordnung an der Box verschraubt sein, sodass der Rechteckrahmen und die Box mittels der Schraubanordnung miteinander verbunden sind. Damit wird vorteilhaft erreicht, dass der Rechteckrahmen auf der Hinterseite mit der Box verschraubt ist und mit den Stangenelementen auf der Vorderseite über dem Ablagegehäuse aufgenommen ist. Somit bildet das Längenadapterteil einen Hohlraum, in den insbesondere Komponenten einer Faserabsaugung oder dergleichen aufgenommen sind.

Mit besonderem Vorteil weist das Längenadapterteil eine Länge von der Vorderseite bis zur Hinterseite auf, wobei an der Vorderseite die seitliche Haube mit der Gelenkanordnung aufgenommen ist und wobei die Hinterseite an die Box angrenzt. Folglich korrespondiert die Länge des Längenadapterteils von der Vorderseite bis zur Hinterseite mit der Verlängerung des Ablagegehäuses, wobei die Verlängerung des Ablagegehäuses so bestimmt ist, dass unter dem Ablagegehäuse zwei Ablagekannen mit einem Durchmesser von 1200 mm voreinander anordbar sind.

Das Längenadapterteil weist mit weiterem Vorteil ein Gehäuse auf, das haubenartig über dem Rechteckrahmen angeordnet ist. Das Gehäuse kann beispielsweise U-förmig ausgeführt sein und deckt den Rechteckrahmen derart weit ab, dass das Gehäuse mit Randabschnitten bis auf die Oberfläche des Ablagegehäuses ragen kann. Das Gehäuse kann insbesondere mit dem Rechteckrahmen verschraubt werden, um das Längenadapterteil zu verschließen.

Auch ist es vorteilhaft möglich, dass auf dem Ablagegehäuse eine Faserbandzufuhr angeordnet ist, die eine Zusatzlänge aufweist, die der Länge des Längenadapterteils von der Vorderseite bis zur Hinterseite des Längenadapterteils entspricht.

Die Erfindung richtet sich weiterhin auf eine Streckanlage mit einer ersten Streckvorrichtung und mit einer zweiten Streckvorrichtung, wobei die Merkmale und zugehörigen Vorteile der jeweiligen Streckvorrichtung vorstehend bereits beschrieben sind.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine Gesamtansicht einer Streckanlage mit zwei parallel angeordneten und betreibbaren Streckvorrichtungen,
- Figur 2: eine Detailansicht einer vereinzelten Streckvorrichtung,
- Figur 3: eine perspektivische Ansicht eines erfindungsgemäßen Längenadapterteils ohne ein Gehäuse und
- Figur 4: eine weitere perspektivische Ansicht des Längenadapterteils ohne die Anordnung der seitlichen Haube.

Figur 1 zeigt in einer perspektivischen Ansicht eine Streckanlage 100, die als Doppel-Streckanlage ausgeführt ist und zwei Streckvorrichtungen 1 umfasst. Den beiden Streckvorrichtungen 1 sind Gatter 26 einer Gatteranordnung vorgelagert, die nicht näher dargestellte textile Faserbänder aus Kannen 27 herausführen und den Streckvorrichtungen 1 zuführen. Die textilen Faserbänder laufen in ein Streckwerk 10 ein, indem die Faserbänder, im gezeigten Ausführungsbeispiel sechs Faserbänder aus sechs Kannen 27 pro Streckvorrichtung 1, nebeneinander gelegt werden, und es werden die Faserbänder zu einem neuen, einzigen Faserband verstreckt, das beispielsweise den gleichen Querschnitt aufweist wie die einzelnen Faserbänder aus den Kannen 27. Das Beispiel zeigt für jede der Streckvorrichtungen 1 sechs Kannen 27, und jede der Kannen 27 weist vorzugsweise einen Durchmesser von 1200 mm auf.

Die Streckvorrichtungen 1 besitzen eine Grundstruktur aus einem Ablagegehäuse 11, auf dem das Streckwerk 10 aufgenommen ist. Unterseitig befindet sich eine Grundplatte 29, und das Ablagegehäuse 11 ist über Säulen 30 mit der Grundplatte 29 verbunden. In den über der Höhe der Säulen gebildeten Zwischenraum zwischen der Grundplatte 29 und dem Ablagegehäuse 11 befinden sich zwei Ablagekannen 24, wobei eine vorderseitige Ablagekanne 24 eine aktuell befüllbare Ablagekanne 24 bildet, und eine dahinter angeordnete Ablagekanne 24 bildet eine weitere Ablagekanne 24, die über ein Kannenwechselsystem an die vorderseitige Position der ersten Ablagekanne 24 befördert wird, wenn die vorderseitige Ablagekanne 24 voll ist.

Seitlich neben dem Streckwerk 10 befindet sich jeweils eine Haube 12 auf der Oberseite des Ablagegehäuses 11. Die Haube 12 ist erfindungsgemäß verschwenkbar bzw. beweglich an einem Längenadapterteil 14 angeordnet, und diese kann bei Bedarf nach oben verschwenkt werden. Dabei ist die Haube 12 über Gelenke an dem Längenadapterteil 14 verschwenkbar aufgenommen.

Figur 2 zeigt in einer vergrößerten Ansicht eine einzelne Streckvorrichtung 1 mit dem Ablagegehäuse 11, auf dem das Streckwerk 10 aufgenommen ist, und mit der Grundplatte 29, wobei das Ablagegehäuse 11 über mehrere Säulen 30 beabstandet über der Grundplatte 29 angeordnet ist. Im Zwischenraum zwischen der Grundplatte 29 und dem Ablagegehäuse 11 befindet sich die vordere Ablagekanne 24, die aktuell befüllt werden kann, und eine leere Ablagekanne 24 befindet sich auf der Hinterseite der Streckvorrichtung 1. An der Hinterseite der Streckvorrichtung 1 ist eine Box 19 angeordnet, und das Ablagegehäuse 11 grenzt rückseitig an die Box 19 an. In der Box 19 sind Versorgungskomponenten zum Betrieb der Streckvorrichtung 1 untergebracht, insbesondere eine Faserabsaugung.

Auf beiden Seiten benachbart zum Streckwerk 10 befinden sich auf dem Ablagegehäuse 11 Hauben 12, die über Gelenkanordnungen 13 beweglich an dem jeweiligen Längenadapterteil 14 aufgenommen sind, wobei auch jeweils ein Längenadapterteil 14 auf beiden Seiten zum Streckwerk 10 bzw. zu einer Faserbandzufuhr 25 auf dem Ablagegehäuse 11 aufgenommen ist. Das jeweilige Längenadapterteil 14 besitzt ein Gehäuse 28, das in der Außenkontur angepasst ist an die Außenkontur der jeweiligen Haube 12 im Bereich der Gelenkanordnung 13. Zwischen den beiden Längenadapterteilen 14 respektive zwischen den beiden Hauben 12 befindet sich die Faserbandzufuhr 25, über die die textilen Faserbänder zum Einlauf in das Streckwerk 10 parallel nebeneinander geführt werden können.

Die Streckvorrichtung 1 ist zur Aufnahme von Ablagekannen 24 ausgelegt, die einen Durchmesser von 1200 mm aufweisen. Dadurch verbreitert sich die Streckvorrichtung 1 quer zur Zufuhrrichtung der Faserbänder, zusätzlich verlängert sich die Streckvorrichtung 1, damit beide Ablagekannen 24 mit einem jeweiligen Durchmesser von 1200 mm hintereinander im Zwischenraum zwischen dem Ablagegehäuse 11 und der Grundplatte 29 aufgenommen werden können. Aufgrund der vergrößerten Länge der Streckvorrichtung 1 ist das Ablagegehäuse 11 ebenfalls verlängert ausgebildet, und um eine Haube 12 zu verwenden, die auch für kleinere Streckvorrichtungen 1 Verwendung finden kann, dient erfindungsgemäß das Längenadapterteil 14. Dieses gleicht die zusätzlich hinzugenommene Länge des Ablagegehäuses 11 aus, sodass die Haube 12 baugleich zu Hauben für Streckvorrichtungen 1 ausgeführt werden kann, die zur Aufnahme kleinerer Ablagekannen 24 ausgebildet sind. Die bewegliche Aufnahme der Haube 12 ist durch eine teilweise gestrichelt dargestellte, leicht geöffnete Haube 12 gezeigt. Die Faserbandzufuhr 25 ist um einen Betrag verlängert ausgeführt, der mit der vergrößerten Länge des Ablagegehäuses 11 korrespondiert.

Figur 3 zeigt in einer vergrößerten Ansicht die Anordnung und die detaillierte Ausführung des Längenadapterteils 14, welches sich mit einer Länge zwischen der Haube 12 und der Box 19 auf dem Ablagegehäuse 11 erstreckt. Die Haube 12 grenzt an eine Vorderseite 15 und die Box 19 grenzt an eine Hinterseite 16 des Längenadapterteils 14 an. An der Vorderseite 15 ist die Haube 12 über die Gelenkanordnung 13 beweglich am Längenadapterteil 14 aufgenommen. Auf der Hinterseite 16 ist das Längenadapterteil 14 mittels einer Schraubanordnung 20 mit der Box 19 verbunden, wobei die Position der Schraubanordnung 20 nur schematisch bzw. beispielhaft gezeigt ist.

Das Längenadapterteil 14 weist einen Rechteckrahmen 21 auf, der an der Vorderseite 15 mittels Stangenelementen 22 auf dem Ablagegehäuse 11 beabstandet aufgenommen ist. Durch die beabstandete Aufnahme des Rechteckrahmens 21 entsteht ein Hohlraum 23, in dem nicht näher dargestellte Betriebs- und Versorgungseinrichtungen zum Betrieb der Streckvorrichtung 1 aufgenommen oder hindurchgeführt werden.

Figur 4 zeigt schließlich die Anordnung des Längenadapterteils 14 in einer weiteren perspektivischen Ansicht ohne Darstellung der Haube. Am Rechteckrahmen 21 des Längenadapterteils 14 ist im Bereich der Vorderseite 15 ein Haubenliftelement 18 aufgenommen, das die Öffnungsbewegung der Haube wenigstens unterstützt oder mit dem die Öffnungsbewegung der Haube ausführbar ist. An der Hinterseite 16 grenzt der Rechteckrahmen 21 an die Box 19 an, und die Länge L des Längenadapterteils 14 erstreckt sich von der Vorderseite 15 bis zur Hinterseite 16 und bildet diejenige Länge L, mit der das Ablagegehäuse 11 verlängert ausgeführt ist, um die Ablagekannen mit einem Durchmesser von 1200 mm aufzunehmen. An der Vorderseite 15 sind die Stangenelemente 22 dargestellt, mit denen der Rechteckrahmen 21 über dem Ablagegehäuse 11 abgestützt ist.

Das Ablagegehäuse 11 besitzt eine Hinterkante 17, mit der die Hinterseite 16 des Längenadapterteils 14 abschließt, sodass die Box 19 an der Hinterkante 17 des Ablagegehäuses 11 und zugleich an der Hinterseite 16 des Längenadapterteils 14 angeordnet werden kann. Aufgrund der konstruktiven Ausgestaltung sind keine wesentlichen Änderungen zum Beispiel an der Box 19 oder an der Haube 12 notwendig, und durch die bloße Verlängerung des Ablagegehäuses 11 können eine Vielzahl von Elementen der Streckvorrichtung 1 für verschiedene Größen der Streckvorrichtung 1 zur Aufnahme unterschiedlicher Ablagekannen verwendet werden. Lediglich die Verschraubung des Längenadapterteils 14 an der Box 19 erfordert eine geringfügige Nachbearbeitung der ansonsten zu anderen Streckvorrichtungen 1 baugleichen Box 19.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste

- 100: Streckanlage

- 1: Streckvorrichtung

- 10: Streckwerk
- 11: Ablagegehäuse
- 12: Haube
- 13: Gelenkanordnung
- 14: Längenadapterteil
- 15: Vorderseite
- 16: Hinterseite
- 17: Hinterkante
- 18: Haubenliftelement
- 19: Box
- 20: Schraubanordnung
- 21: Rechteckrahmen
- 22: Stangenelement
- 23: Hohlraum
- 24: Ablagekanne
- 25: Faserbandzufuhr
- 26: Gatter
- 27: Kanne
- 28: Gehäuse
- 29: Grundplatte
- 30: Säule

- L: Länge

## Patentansprüche

1. Streckvorrichtung (1) für textile Faserbänder, aufweisend
• ein Streckwerk (10), das auf einem Ablagegehäuse (11) aufgenommen ist, und
• wenigstens eine seitliche Haube (12), die
- benachbart zum Streckwerk (10) auf dem Ablagegehäuse (11) angeordnet ist und
- mittels einer Gelenkanordnung (13) über dem Ablagegehäuse (11) aufklappbar aufgenommen ist,
**dadurch gekennzeichnet, dass**
• ein Längenadapterteil (14) auf dem Ablagegehäuse (11) aufgenommen ist,
• die seitliche Haube (12) am Längenadapterteil (14) mittels der Gelenkanordnung (13) verschwenkbar aufgenommen ist,
• die Gelenkanordnung (13) an einer Vorderseite (15) des Längenadapterteils (14) angeordnet ist und
• eine der Vorderseite (15) gegenüberliegende Hinterseite (16) des Längenadapterteils (14) mit einer Hinterkante (17) des Ablagegehäuses (11) abschließt.

2. Streckvorrichtung (1) nach Anspruch 1, **dadurch gekennzeichnet, dass** ein Haubenliftelement (18) vorgesehen ist, das eine Schwenkbewegung der seitlichen Haube (12) am Längenadapterteil (14) wenigstens unterstützt, und wobei das Haubenliftelement (18) am Längenadapterteil (14) mit einer Endseite angeordnet ist.

3. Streckvorrichtung (1) nach Anspruch 1 oder 2, **dadurch gekennzeichnet, dass** an einer Hinterseite des Ablagegehäuses (11) eine Box (19) zur Aufnahme von Betriebseinrichtungen zum Betrieb der Streckvorrichtung (1) angeordnet ist, wobei die Hinterseite (16) des Längenadapterteils (14) an die Box (19) angrenzt.

4. Streckvorrichtung (1) nach Anspruch 3, **dadurch gekennzeichnet, dass** das Längenadapterteil (14) an der Box (19) mittels einer Schraubanordnung (20) verschraubt ist.

5. Streckvorrichtung (1) nach einem der vorgenannten Ansprüche, **dadurch gekennzeichnet, dass** das Längenadapterteil (14) einen Rechteckrahmen (21) und Stangenelemente (22) umfasst, über die der Rechteckrahmen (21) beabstandet zur Oberfläche des Ablagegehäuses (11) an diesem aufgenommen ist.

6. Streckvorrichtung (1) nach den Ansprüche 4 und 5, **dadurch gekennzeichnet, dass** der Rechteckrahmen (21) und die Box (19) mittels der Schraubanordnung (20) miteinander verbunden sind.

7. Streckvorrichtung (1) nach den Ansprüche 4 und 5, oder Anspruch 6, **dadurch gekennzeichnet, dass** der Reckteckrahmen (21) auf der Hinterseite (16) mit der Box (19) verschraubt ist und dass der Reckteckrahmen (21) mit den Stangenelementen (22) auf der Vorderseite (15) aufgenommen ist.

8. Streckvorrichtung (1) nach einem der vorgenannten Ansprüche, **dadurch gekennzeichnet, dass** das Längenadapterteil (14) einen Hohlraum (23) aufweist, in dem insbesondere Komponenten einer Faserabsaugung aufgenommen sind.

9. Streckvorrichtung (1) nach einem der vorgenannten Ansprüche, **dadurch gekennzeichnet, dass** das Längenadapterteil (14) eine Länge (L) von der Vorderseite (15) bis zur Hinterseite (16) aufweist, um die das Ablagegehäuse (11) verlängert ausgeführt ist, wobei die Verlängerung des Ablagegehäuses (11) so bestimmt ist, dass unter dem Ablagegehäuse (11) zwei Ablagekannen (24) mit einem Durchmesser von 1200 mm voreinander anordbar sind.

10. Streckvorrichtung (1) nach einem der vorgenannten Ansprüche in Kombination mit dem Anspruch 5, **dadurch gekennzeichnet, dass** das Längenadapterteil (14) ein Gehäuse (28) aufweist, das über dem Reckteckrahmen (21) angeordnet ist.

11. Streckvorrichtung (1) nach einem der vorgenannten Ansprüche, **dadurch gekennzeichnet, dass** auf dem Ablagegehäuse (11) eine Faserbandzufuhr (25) angeordnet ist, die eine Zusatzlänge aufweist, die der Länge (L) des Längenadapterteils (14) von der Vorderseite (15) bis zur Hinterseite (16) des Längenadapterteils (14) entspricht.

12. Streckanlage (100) mit einer ersten Streckvorrichtung (1) und mit einer zweiten Streckvorrichtung (1) jeweils gemäß einem der Ansprüche 1 bis 11.

## Claims

1. A draw frame device (1) for textile fibre bands, including
• a drafting system (10), which is accommodated on a sliver coiling housing (11), and
• at least one lateral hood (12), which
- is disposed on the sliver coiling housing (11) neighbouring the drafting system (10), and
- is accommodated in a hinged manner by means of a joint assembly (13) above the sliver coiling housing (11),
**characterized in that**
• a length adapter part (14) is accommodated on the sliver coiling housing (11),
• the lateral hood (12) is pivotally accommodated at the length adapter part (14) by means of the joint assembly (13),
• the joint assembly (13) is disposed at a front side (15) of the length adapter part (14), and
• a backside (16) of the length adapter part (14) located opposite the front side (15) terminates with a rear edge (17) of the sliver coiling housing (11).

2. The draw frame device (1) according to claim 1, **characterized in that** a hood lifting element (18) is provided, which at least assists in a pivoting movement of the lateral hood (12) at the length adapter part (14), and wherein the hood lifting element (18) is disposed with an end side at the length adapter part (14).

3. The draw frame device (1) according to claim 1 or 2, **characterized in that** a box (19) for accommodating operating equipment for operating the draw frame device (1) is disposed at a backside of the sliver coiling housing (11), wherein the backside (16) of the length adapter part (14) borders the box (19).

4. The draw frame device (1) according to claim 3, **characterized in that** the length adapter part (14) is screwed to the box (19) by means of a screw arrangement (20).

5. The draw frame device (1) according to any of the aforementioned claims, **characterized in that** the length adapter part (14) comprises a rectangular frame (21) and rod elements (22), by means of which the rectangular frame (21) is accommodated spaced apart from the surface of the sliver coiling housing (11) at the latter.

6. The draw frame device (1) according to the claims 4 and 5, **characterized in that** the rectangular frame (21) and the box (19) are connected to each other by means of the screw arrangement (20).

7. The draw frame device (1) according to the claims 4 and 5, **characterized in that** the rectangular frame (21) on the backside (16) is screwed to the box (19), and **in that** the rectangular frame (21) is accommodated with the rod elements on the front side (15).

8. The draw frame device (1) according to any of the aforementioned claims, **characterized in that** the length adapter part (14) includes a hollow space (23), in which in particular components of a fibre suction are accommodated.

9. The draw frame device (1) according to any of aforementioned claims, **characterized in that** the length adapter part (14) has a length (L) from the front side (15) to the backside (16), by which the sliver coiling housing (11) is configured to be extended, wherein the extension of the sliver coiling housing (11) is determined such that two sliver coiling cans (24) with a diameter of 1200 mm may be disposed one in front of the other under the sliver coiling housing (11).

10. The draw frame device (1) according to any of the aforementioned claims in combination with claim 5, **characterized in that** the length adapter part (14) includes a housing (28), which is disposed above the rectangular frame (21).

11. The draw frame device (1) according to any of the aforementioned claims, **characterized in that** a fibre band feed (25) is disposed on the sliver coiling housing (11) and has an additional length, which corresponds to the length (L) of the length adapter part (14) from the front side (15) to the backside (16) of the length adapter part (14).

12. A draw frame installation (100) with a first draw frame device (1) and with a second draw frame device (1) respectively according to any of the claims 1 to 11.

## Revendications

1. Dispositif d'étirage (1) pour des rubans de fibres textiles, comprenant
• un train d'étirage (10), lequel est accommodé sur un boîtier de mise en pot du ruban (11), et
• au moins un capot latéral (12), lequel
- est agencé avoisinant du train d'étirage (10) sur le boîtier de mise en pot du ruban (11), et
- est accommodé de façon dépliable au moyen d'un agencement articulé (13) par-dessus le boîtier de mise en pot du ruban (11),
**caractérisé en ce que**
• une part adaptateur de longueur (14) est accommodée sur le boîtier de mise en pot du ruban (11),
• le capot latéral (12) est accommodé de façon pivotable sur la part adaptateur de longueur (14) au moyen de l'agencement articulé (13),
• l'agencement articulé (13) est agencé sur une face avant (15) de la part adaptateur de longueur (14), et
• une face arrière (16) de la part adaptateur de longueur (14) à l'opposée de la face avant (15) termine avec un bord arrière (17) du boîtier de mise en pot du ruban (11).

2. Dispositif d'étirage (1) selon la revendication 1, **caractérisé en ce qu'**un élément de relevage du capot (18) est prévu, lequel au moins soutient un mouvement de pivotement du capot latéral (12) sur la part adaptateur de longueur (14), et l'élément de relevage du capot (18) avec une face terminale étant agencé sur la part adaptateur de longueur (14).

3. Dispositif d'étirage (1) selon la revendication 1 ou 2, **caractérisé en ce qu'**une boîte (19) pour la réception d'équipements d'opération pour l'opération du dispositif d'étirage (1) est agencée sur une face arrière du boîtier de mise en pot du ruban (11), la face arrière (16) de la part adaptateur de longueur (14) étant proche de la boîte (19).

4. Dispositif d'étirage (1) selon la revendication 3, **caractérisé en ce que** la part adaptateur de longueur (14) est vissée à la boîte (19) au moyen d'un agencement de vis (20).

5. Dispositif d'étirage (1) selon l'une des revendications mentionnées ci-avant, **caractérisé en ce que** la part adaptateur de longueur (14) comporte un cadre rectangulaire (21) et des éléments barre (22), par l'intermédiaire desquels le cadre rectangulaire (21) est accommodé de façon espacée de la surface du boîtier de mise en pot du ruban (11) sur ce dernier.

6. Dispositif d'étirage (1) selon les revendications 4 et 5, **caractérisé en ce que** le cadre rectangulaire (21) et la boîte (19) sont connectés entre-eux par l'intermédiaire de l'agencement de vis (20).

7. Dispositif d'étirage (1) selon les revendications 4 et 5, **caractérisé en ce que** le cadre rectangulaire (21) sur la face arrière (16) est vissé à la boîte (19) et **en ce que** le cadre rectangulaire (21) est accommodé sur la face avant (15) avec les éléments barre (22).

8. Dispositif d'étirage (1) selon l'une des revendications mentionnées ci-avant, **caractérisé en ce que** la part adaptateur de longueur (14) présente un espace creux (23), dans lequel sont accommodés tout particulièrement des composants d'une aspiration de fibres.

9. Dispositif d'étirage (1) selon l'une des revendications mentionnées ci-avant, **caractérisé en ce que** la part adaptateur de longueur (14) présente une longueur (L) de la face avant (15) à la face arrière (16), avec laquelle le boîtier de mise en pot du ruban (11) est aménagée rallongée, le rallongement du boîtier de mise en pot du ruban (11) étant déterminé de façon à pouvoir agencer deux pots de dépôt (24) avec un diamètre de 1200 mm l'un devant l'autre sous le boîtier de mise en pot du ruban (11).

10. Dispositif d'étirage (1) selon l'une des revendications mentionnées ci-avant en combinaison avec la revendication 5, **caractérisé en ce que** la part adaptateur de longueur (14) présente un boîtier (28), lequel est agencé au-dessus du cadre rectangulaire (21).

11. Dispositif d'étirage (1) selon l'une des revendications mentionnées ci-avant, **caractérisé en ce que** sur le boîtier de mise en pot du ruban (11) est agencée une alimentation en ruban de fibres (25), qui présente une longueur additionnelle, qui correspond à la longueur (L) de la part adaptateur de longueur (14) de la face avant (15) à la face arrière (16) de la part adaptateur de longueur (14).

12. Installation de banc d'étirage (100) avec un premier dispositif d'étirage (1) et avec un deuxième dispositif d'étirage (1) respectivement selon l'une des revendications 1 à 11.
